# EUROPÄISCHE PATENTANMELDUNG

(11) **EP 0 328 961 A2**
(43) Veröffentlichungstag der Anmeldung: **23.08.1989**
(21) Anmeldenummer: 89101871.5
(22) Anmeldetag: 03.02.1989
(51) Int. Cl.: B65D 90/00

(54) **Transporteinheit aus mindestens drei lösbar verbundenen Containereinheiten**

(30) Priorität: 18.02.1988 DE 3805042
(71) Anmelder: Borchardt, Dieter, D-22559 Hamburg (DE)
(72) Erfinder: Borchardt, Dieter, D-22559 Hamburg (DE)
(74) Vertreter: UEXKÜLL & STOLBERG

(57) **Zusammenfassung**

Bei einer Transporteinheit aus mindestens drei durch lösbares Koppeln von Eckbeschlägen mittels sich in Verankerungsöffnungen erstreckender Kopplungseinrichtungen verbundenen, aus ISO-Containern bestehenden, mit ihren Seitenflächen nebeneinander liegenden Containereinheiten, liegt die untere Fläche der mittleren Containereinheit gegenüber den unteren Flächen der äußeren Containereinheiten höhenversetzt, vorzugsweise erhöht.

## Beschreibung

Die Erfindung bezieht sich auf eine Transporteinheit aus mindestens drei durch lösbares Koppeln von Eckbeschlägen mittels sich in Verankerungsöffnungen erstreckender Kopplungseinrichtungen verbundenen, aus ISO-Containern bestehenden, mit ihren Seitenflächen nebeneinander liegenden Containereinheiten.

Bei einer bekannten Transporteinheit dieser Art (EP-OS 0 251 991) werden die aus jeweils einem Container oder aus mehreren übereinander angeordneten, lösbar miteinander gekoppelten Containern bestehenden Containereinheiten mittels Kopplungseinrichtungen miteinander verbunden, die in seitliche und gegebenenfalls stirnseitige Verankerungsöffnungen eingreifen, so daß die Containereinheiten alle auf gleicher Höhe nebeneinander liegen und als eine Transporteinheit durch Eingriff an der oberen Fläche der mittleren Containereinheit angehoben und bewegt oder durch Eingriff von auf einer Ablagefläche montierten Twistlocks mit den in der unteren Fläche der mittleren Containereinheit befindlichen Verankerungsöffnungen auf der Ablagefläche verankert werden können.

Wird die bekannte Transporteinheit auf einer größeren Fläche abgesetzt, etwa auf einem Schiffsdeck oder einer anderen Lage von Containern, so befindet sich die untere Fläche der mittleren Containereinheit infolge der die Transporteinheit festlegenden Twistlocks etwas oberhalb der Ablage- oder Abstellfläche, so daß auch die unteren Flächen der seitlichen Containereinheiten oberhalb dieser Fläche liegen.

Um auch die äußeren Containereinheiten ausreichend abzustützen, werden bei der bekannten Transporteinheit in zumindest einige der in den unteren Flächen der seitlichen Containereinheiten befindlichen Verankerungsöffnungen Auflageelemente, beispielsweise Blindtwistlocks eingesetzt, die den Zwischenraum zwischen der Abstell- oder Auflagefläche und der unteren Fläche der jeweiligen äußeren Containereinheit überbrücken und so eine Abstützung dieser Containereinheit auf der Abstell- oder Auflagefläche bewirken.

Es ist Aufgabe der Erfindung, eine Transporteinheit dahingehend zu verbessern, daß sich unter Einsparung von Bauteilen eine ebenso abgestützte Lagerung erreichen läßt, wie dies bei der bekannten Transporteinheit der Fall ist.

Zur Lösung dieser Aufgabe wird eine Transporteinheit der eingangs erwähnten Art erfindungsgemäß derart ausgestaltet, daß die untere Fläche der mittleren Containereinheit gegenüber den unteren Flächen der äußeren Containereinheiten höhenversetzt, beispielsweise erhöht ist.

Bei einer derartigen Ausbildung der erfindungsgemäßen Transporteinheit wird durch die Höhendifferenz zwischen den unteren Flächen der Containereinheiten erreicht, daß bei erhöhter unterer Fläche der mittleren Containereinheit die untere Fläche der mittels Twistlocks o.ä. an einer Abstell- oder Auflagefläche zu verankernden mittleren Containereinheit gerade um das Maß höher liegt, das der Höhe der Platten der Twistlocks entspricht, die sich zwischen der Abstelloder Auflagefläche und der unteren Fläche der mittleren Containereinheit befinden, so daß dann die äußeren Containereinheiten mit ihren unteren Flächen direkt auf der Abstell- oder Auflagefläche aufliegen, ohne daß die Verwendung gesonderter Auflageelemente erforderlich wäre, wie dies bei der bekannten Transporteinheit der Fall ist.

Entsprechend können bei abgesenkter unterer Fläche der mittleren Containereinheiten die äußeren Containereinheiten auf einer Abstell- oder Auflagefläche verankert werden, so daß dann die untere Fläche der mittleren Containereinheit auf dieser Abstell- oder Auflagefläche ruht.

Um die Verlagerung der unteren Fläche der mittleren Containereinheit bezüglich den unteren Flächen der äußeren Containereinheiten zu erreichen, kann die gesamte mittlere Containereinheit gegenüber den äußeren Containereinheiten versetzt sein. Dies läßt sich beispielsweise dadurch erreichen, daß sich in einander benachbarte seitliche Verankerungsöffnungen benachbarter Containereinheiten in einer Ebene parallel zu den Seitenwänden wirkende Kräfte aufnehmende Querelemente erstrecken, die in Eingriff mit den benachbarten Verankerungsöffnungen stehende Kragen aufweisen, und daß die Kragen der in Eingriff mit der mittleren Containereinheit stehenden Querelemente gegeneinander höhenversetzt sind.

Durch derartige, höhenversetzte Kragen aufweisende Querelemente erfolgt auch ein entsprechender Höhenversatz der Containereinheiten, so daß sich die gewünschte Verlagerung erreichen läßt.

Wenn bei einem derartigen Aufbau die Containereinheiten jeweils zwei Container enthalten, sind die Querelemente mit höhenversetzten Kragen vorzugsweise in die oberen seitlichen Verankerungsöffnungen beider Container der mittleren Containereinheit eingesetzt.

Wenn jede Containereinheit aus mindestens zwei aufeinander gesetzten und miteinander gekoppelten Containern besteht, läßt sich die Verlagerung der unteren Fläche der mittleren Containereinheit bezüglich der unteren Flächen der äußeren Containereinheiten auch dadurch erreichen, daß der untere Container der mittleren Containereinheit einen anderen Abstand von einem über ihm befindlichen Container dieser Containereinheit hat als die unteren Container der äußeren Containereinheiten von den jeweils über ihnen befindlichen, entsprechenden Containern der zugehörigen Containereinheit, wobe vorzugsweise der Abstand des unteren Containers der mittleren Containereinheit von dem direkt über ihm befindlichen Container anders ist als die entsprechenden Abstände in den äußeren Containereinheiten.

Ein derartiger unterschiedlicher Abstand von Containern innerhalb der Containereinheiten kann dadurch erreicht werden, daß die Container jeder Containereinheit mittels eine zwischen ihren Kragen liegende Platte aufweisender Mittelkopplungselementen, etwa Mitteltwistlocks, Mittelpinlocks o.ä. gekoppelt sind und daß die Dicke der Platten einer Lage von Mittelkopplungselementen der mittleren Containereinheit von der Dicke der Platten der entsprechenden Lagen von Mittelkopplungselementen der äußeren Containereinheiten abweicht.

Weitere Ausgestaltungen der Erfindung ergeben sich aus den Unteransprüchen.

Die Erfindung wird im folgenden anhand der schematisch Ausführungsbeispiele zeigenden Figuren näher erläutert.
Figur 1 zeigt schematisch eine Transporteinheit mit drei aus jeweils zwei Containern bestehenden Containereinheiten, bei der der Abstand zwischen den beiden Containern der mittleren Containereinheit kleiner ist als zwischen den beiden Containern der äußeren Containereinheiten.
Figur 2 zeigt in einer schematischen Darstellung die Querelemente und die Mitteltwistlocks der mittleren und der linken Containereinheit aus Figur 1.
Figur 3 zeigt die Querelemente und die Mitteltwistlocks zur Bildung eines Höhenversatzes zwischen der gesamten mittleren und der gessamten linken Containereinheit in einer Anordnung entsprechend Figur 1.
Figur 4 zeigt eine Anordnung ähnlich Figur 1
Figur 5 zeigt eine Anordnung von Querelementen und Mitteltwistlocks, mit deren Hilfe ein Höhenversatz gemäß Figur 4 erreichbar ist.
Figur 6 zeigt eine weitere Anordnung von Mitteltwistlocks und Querelement zur Erzielung eines Höhenversatzes der gesamten Containereinheiten in einer Anordnung entsprechend Figur 4.

Die in Figur 1 dargestellte Transporteinheit kann, abgesehen von dem Höhenversatz der unteren Fläche der mittleren Containereinheit gegenüber den unteren Flächen der äußeren Containereinheiten entsprechend der Transporteinheit aus Figur 9A der älteren deutschen Patentanmeldung P 38 00 119.5 hergestellt und gekoppelt werden. Dabei können die verwendeten Klammern 41 in der Weise aufgebaut sein, wie sie in dieser älteren Patentanmeldung beschrieben sind.

Wie dargestellt, ist der untere Container 10 der mittleren Containereinheit mittels Querelementen 40 und Klammern 41 mit den unteren Containern 20 und 30 der äußeren Containereinheiten gekoppelt, während der obere Container 11 der mittleren Containereinheit mit den oberen Containern 21 und 31 der äußeren Containereinheiten über Klammern 41 und Querelemente 50 gekoppelt ist. Die Verbindung zwischen den Container 10 und 11 der mittleren Containereinheit erfolgt durch Mitteltwistlocks 60′ und die Verbindung der Container 20 und 21 bzw. 30 und 31 der äußeren Containereinheiten durch Mitteltwistlocks 60. In die oberen Verankerungsöffnungen der Container 21 und 31 der äußeren Containereinheiten sind Blindtwistlocks 70 eingesetzt, wie dies aus der EP-OS 0 251 991 bekannt ist und wodurch das versehentliche Ein-führen von Verriegelungsköpfen von Hebezeugen verhindert wird.

Die Ausbildung und Anordnung der Querelemente 40 und 50 sowie der Mitteltwistlocks 60 und 60′ ergibt sich aus Figur 2, in der, bezogen auf Figur 1, der obere rechte Eckbeschlag 300 des Containers 30, der obere linke Eckbeschlag 100 des Containers 10, der untere rechte Eckbeschlag 310 des Containers 31, der untere linke Eckbeschlag 110 des Containers 11, der obere rechte Eckbeschlag 315 des Containers 31 und der obere linke Eckbeschlag 115 des Containers 11 angedeutet sind.

Der obere rechte Eckbeschlag 300 des Containers 30 und der untere rechte Eckbeschlag 310 des Containers 31 sind durch den Mitteltwistlock 60 gekopppelt, der im wesentlichen entsprechend dem Mitteltwistlock aus den Figuren 34 und 35 der EP-OS 0 251 991 aufgebaut sein kann und an seiner Platte 601 einen unteren Kragen 602 und einen oberen Kragen 605 trägt, die sich in die obere Verankerungsöffnung des Eckbeschlags 300 und in die untere Verankerungsöffnung des Eckbeschlags 301 erstrecken. Entsprechend dem bekannten Mitteltwistlock sind an einer Achse, die durch Zugriff im Bereich der Platte 601 verdreht werden kann, ein unterer Verriegelungskopf 603 und ein oberer Verriegelungskopf 606 befestigt, die in diesem Fall beide die gleiche Form haben und in etwa dem unteren Verriegelungskopf des Mitteltwistlocks aus der EP-OS 0 251 991 entsprechen. Jeder der Verriegelungsköpfe hat eine Durchgangsöffnung, von denen die Durchgangsöffnung 604 des unteren Verriegelungskopfes 603 zu erkennen ist, während die Durchgangsöffnung des oberen Verriegelungskopfes nur gestrichelt angedeutet ist. Durch die Verriegelungsköpfe erstrecken sich Querbohrungen, von denen die Querbohrung 607 des oberen Verriegelungskopfes 606 zu erkennen ist.

Der Mitteltwistlocks 60′ für die Verbindung der Container 10 und 11 der mittleren Containereinheit ist in der gleichen Weise aufgebaut wie der Mitteltwistlock 60, jedoch hat seine Platte 601′ eine geringere Dicke als die Platte 601 des Mitteltwistlocks 600 (Figur 2).

Das Querelement 40 weist eine Platte 401 auf, an der starr Kragen 402 und 404 befestigt sind, wobei vom Kragen 402 ein Zapfen 403 ausgeht. Die Kragen 402 und 404, deren Form der Form der seitlichen Verankerungsöffnungen 101 des Eckbeschlages 100 und 301 des Eckbeschlages 300 angepaßt sind, sind, wie dargestellt, höhenversetzt angeordnet, und zwar um den Betrag, um den die Dicke der Platte 601′ des Mitteltwistlocks 60′ von der Dicke der Platte 601 des Mitteltwistlocks 60 abweicht.

Der Zapfen 403 des Querelementes 401 erstreckt sich in die Durchgangsöffnung 604 des Verriegelungskopfes 603 des Mitteltwistlocks 60, und durch eine in ihm vorgesehene Querbohrung sowie die Querbohrung im Verriegelungskopf 603 ist von der nicht dargestellten stirnseitigen Verankerungsöffnung des Eckbeschlags 300 her ein Verriegelungszapfen 405 gesteckt, der eine Verlagerung des Querelementes 40 in Richtung der Längsachse der Durchgangsöffnung 604 des Verriegelungskopfes 603 verhindert, so daß nach dieser Verbindung von Zapfen 403 und Verriegelungskopf 603 das Querelement 40 in seiner Lage im Eckbeschlag 300 positioniert ist, wodurch danach der Eingriff des Kragens 404 mit der seitlichen Verankerungsöffnung 101 des Eckbeschlages 100 des Containers 10 ohne Schwierigkeiten erfolgen kann.

Wie Figur 2 zu entnehmen ist, wird durch die unterschiedliche Dicke der Platten 601′ und 601 der Mitteltwistlocks 60′ und 60 sowie durch den entsprechenden Höhenversatz der Kragen 402 und 404 erreicht, daß sich die obere Fläche des Containers 10 oberhalb der oberen Fläche des Containers 30 befindet, also die untere Fläche des Containers 10 entsprechend gegenüber den unteren Flächen der Container 20 und 30 angehoben ist, während die unteren Flächen der Container 11, 21 und 31 auf einer Höhe liegen. Aus diesem Grund weist auch das Querelement 50, dessen an seiner Platte 501 befestigten Kragen 502 und 504 sich in die seitlichen Verankerungsöffnungen 316 des Eckbeschlages 315 und 116 des Eckbeschlages 115 erstrecken, im wesentlichen den gleichen Aufbau wie das Querelement 40 auf, wobei jedoch die Kragen 502 und 504 auf gleicher Höhe liegen.

Der Zapfen 503 am Kragen 502 des Querelementes 50, der eine Querbohrung aufweist, erstreckt sich in den Verriegelungskopf 602 des Blindtwistlocks 60, der beispielsweise entsprechend dem Blindtwistlock aus den Figuren 22 und 23 der EP-OS 0 251 991 aufgebaut sein kann und der mit seiner Platte 601 und dem an ihr angebrachten Kragen die obere Verankerungsöffnung 317 des Eckbeschlags 315 des Containers 31 verschließt.

Auch in diesem Fall wird der Zapfen 503 mittels eines sich durch seine Querbohrung und eine Querbohrung im Verriegelungskopf 602 erstreckenden Verriegelungszapfen 505 in seiner Lage in der Durchgangsöffnung 603 des Verriegelungskopfes 602 gehalten, so daß der Kragen 504 des Querelementes 50 dann so positioniert ist, daß er sich ohne Schwierigkeiten in die seitliche Verankerungsöffnung 116 des Eckbeschlages 115 einführen läßt.

In Figur 3 ist ein Aufbau gezeigt, der sich dadurch von dem Aufbau gemäß Figur 2 unterscheidet, daß die gesamte mittlere Containereinheit 10, 11 höhenversetzt ist.

Abweichend von der Anordnung gemäß Figur 2 werden in allen Containereinheiten Mitteltwistlocks 60′ benutzt, also Mitteltwistlocks, die alle gleich dicke Platten 601′ aufweisen, wodurch sich ein gleicher Abstand zwischen den einzelnen Containern innerhalb einer Containereinheit ergibt, während der Höhenversatz durch Verwendung eines Querelementes 40 statt eines Querelementes 50 (Figur 2) bewirkt wird.

Das in Eingriff mit den seitlichen Verankerungsöffnungen der Eckbeschläge 115 und 315 stehende Querelement 40 ist in gleicher Weise mit einem Blindtwistlock 70 gekoppelt, wie dies in Zusammenhang mit dem Querelement 50 aus Figur 2 beschrieben wurde.

Es sei erwähnt, daß in den Figuren 2 und 3 die in Figur 1 gezeigten Klammern 41 zur Vereinfachung weggelassen wurden.

Die Anordnung gemäß Figur 4 entspricht dem Aufbau einer Transporteinheit, wie sie im wesentlichen in der Figur 5A der älteren deutschen Patentanmeldung P 38 00 120.9 gezeigt ist, wobei sich auch in der in dieser Anmeldung beschriebenen Weise zusammengesetzt und mittels in dieser Anmeldung beschriebener Kopplungselemente 70 gekoppelt ist, die in der vorliegenden Anmeldung nicht noch einmal dargestellt werden.

Um den Höhenversatz der unteren Fläche des Containers 10 aus Figur 4 gegenüber den unteren Flächen der Container 20 und 30 zu erreichen, kann eine Anordnung verwendet werden, wie sie in Figur 5 gezeigt ist, bei der wiederum für die Kopplung der Container der äußeren Containereinheiten Mitteltwistlocks 60 (Figur 2) verwendet werden, während die Container 10 und 11 der mittleren Containereinheit mittels Mitteltwistlocks 60′ (Figur 2) verbunden werden, d.h. mit Mitteltwistlocks, deren Platten 601′ eine geringere Dicke als die Platten 601 der Mitteltwistlocks 60 haben. Auf diese Weise ergibt sich der gewünschte Höhenversatz, wobei die unteren Flächen der Container 11, 21 und 31 dann alle in einer Ebene liegen.

In diesem Fall wird ein Querelement 50 (Figur 2) verwendet, das mit seinen auf gleicher Höhe liegenden Kragen 504, 502 in die seitlichen Verankerungsöffnungen 111, 311 der unteren Eckbeschläge 110 des Containers 11 und 310 des Containers 31 eingreift und in der für das Querelement 40 in Zusammenhang mit Figur 2 beschriebenen Weise mit dem Mitteltwistlocks 60 gekoppelt ist, jedoch in diesem Fall nicht mit dessen unterem Verriegelungskopf 603 sondern mit seinem oberen Verriegelungskopf 606.

Die zusätzlich für die Kopplung im Bereich der Eckbeschläge 110, 310 und 300 verwendeten, drei Verriegelungsköpfe aufweisenden Kopplungselemente 80, die im einzelnen in der älteren deutschen Patentanmeldung P 38 00 120.9 beschrieben sind, sind im vorliegenden Fall nicht noch einmal dargestellt. Die Verriegelungsköpfe eines derartigen Kopplungselementes 80 werden jedoch in der in der älteren Anmeldung beschriebenen Weise in Eingriff mit den stirnseitigen Verankerungsöffnungen der Eckbeschläge 110, 310 und 300 gebracht, wobei selbstverständlich die Lage der Verriegelungsköpfe auf dem Trägerelement an die Abstände der stirnseitigen Verankerungsöffnungen in der Anordnung gemäß Figur 5 angepaßt werden.

Eine weitere Möglichkeit um in einer gemäß dem Verfahren der älteren deutschen Patentanmeldung P 38 00 120.9 zusammengefügten und im wesentlichen in Figur 4 dargestellten Transporteinheit einen Höhenversatz der unteren Fläche des Containers 10 gegenüber den unteren Flächen der Container 20 und 30 zu bewirken, ist in Figur 6 gezeigt. Hierbei werden, wie auch in der Anordnung gemäß Figur 3 Mitteltwistlocks 60′ verwendet, um sowohl die Container 20, 21 und 30, 31 der äußeren Containereinheiten als auch die Container 10 und 11 der mittleren Containereinheit zu koppeln, so daß in allen Fällen gleich dicke Platten 601′ zwischen den Containern vorhanden sind.

Zur Erzielung des Höhenversatzes wird ein Querelement 40 benutzt, das in der in Zusammenhang mit Figur 3 beschriebenen Weise mit seinen höhenversetzten Kragen in Eingriff mit den seitlichen Verankerungsöffnungen der Eckbeschläge 110 und 310 gebracht sowie in der ebenfalls bereits beschriebenen Weise mit dem im Eckbeschlag 310 befindlichen oberen Verriegelungskopf 606 des Mitteltwistlocks 60 gekoppelt. Somit ist dann die gesamte mittlere Containerein heit aus den Containern 10 und 11 gegenüber den seitlichen Containereinheiten 20, 21 und 30, 31 um den Versatz der Kragen des Querlementes 40 höhenversetzt.

Zusätzlich werden die Containereinheiten in der beschriebenen Weise mittels der Kopplungselemente 80 gekoppelt, wobei in diesem Fall der in Eingriff mit der stirnseitigen Verankerungsöffnung des Eckbeschlages 100 kommende Verriegelungskopf des Kopplungselementes 80 in seiner Höhenlage gegenüber dem in Eingriff mit der stirnseitigen Verankerungsöffnung des Eckbeschlages 300 kommenden Verriegelungskopf versetzt ist, d.h. die Lage der Verriegelungsköpfe am Trägerteil des Kopplungselementes 80 muß wiederum an die sich ergebende Lage der zu koppelnden stirnseitigen Verankerungsöffnungen angepaßt werden.

Es sei erwähnt, daß gegebenenfalls zwischen den unteren Containern 20 und 30 der äußeren Containereinheiten gemäß Figur 1 und/oder Figur 4 durch Eingriff an der unteren linken stirnseitigen Verankerungsöffnung des Containers 20 und der unteren rechten stirnseitigen Verankerungsöffnung des Containers 30 Gurtzurrungen vorgesehen werden können, um so eine Entlastung der übrigen Kopplungselemente zu erreichen.

Ferner können in den Anordnungen gemäß Figuren 1 und 4 Abstützelemente vorgesehen werden, wie dies auch in Figur 5A der älteren deutschen Patentanmeldung P 38 00 120.9 gezeigt ist. Es ist jedoch auch möglich, Querelemente 40 und 50 ohne Platten 401 bzw. 501 zu verwenden, so daß die benachbarten Container einander abstützend mit ihren Seitenflächen in Berührung stehen.

## Patentansprüche

1. Transporteinheit aus mindestens drei durch lösbares Koppeln von Eckbeschlägen (z.B. 100, 300, 310) mittels sich in Verankerungsöffnungen erstreckender Kopplungseinrichtungen (z.B. 50, 60, 60′) verbundenen, aus ISO-Containern (10, 11; 20, 21; 30, 31) bestehenden, mit ihren Seitenflächen nebeneinander liegenden Containereinheiten (10, 11; 20, 21; 30, 31), **dadurch gekennzeichnet,** daß die untere Fläche der mittleren Containereinheit (10, 11) gegenüber den unteren Flächen der äußeren Containereinheiten (20, 21; 30, 31) höhenversetzt ist.

2. Transporteinheit nach Anspruch 1, **dadurch gekennzeichnet,** daß die untere Fläche der mittleren Containereinheit (10, 11) höher liegt als die unteren Flächen der äußeren Containereinheiten (20, 21; 30, 31).

3.Transporteinheit nach Anspruch 1 oder 2, **dadurch gekennzeichnet**, daß die gesamte mittlere Containereinheit (10, 11) gegenüber den äußeren Containereinheiten (20, 21; 30, 31) höhenversetzt ist.

4. Transporteinheit nach Anspruch 1 oder 2, **dadurch gekennzeichnet,** daß jede Containereinheit (10, 11; 20, 21, 30, 31) aus mindestens zwei aufeinandergesetzten und miteinander gekoppelten Containern besteht und daß der untere Container (10) der mittleren Containereinheit (10, 11) einen anderen Abstand von einem über ihm befind lichen Container (ii) dieser Containereinheit (10, 11) hat als die unteren Container (20; 30) der äußeren Containereinheiten (20, 21; 30, 31) von den jeweils über ihnen befindlichen, entsprechenden Containern (21; 31) der zugehörigen Containereinheiten (20, 21; 30, 31).

5. Transporteinheit nach Anspruch 4, **dadurch gekennzeichnet,** daß der Abstand des unteren Containers (10) der mittleren Containereinheit (10, 11) von dem direkt über ihm befindlichen Container (11) von den entsprechenden Abständen in den äußeren Containereinheiten (20, 21; 30, 31) abweicht.

6. Transporteinheit nach Anspruch 3, **dadurch gekennzeichnet,** daß sich in einander benachbarte seitliche Verankerungsöffnungen (z.B. 101; 301) benachbarter Containereinheiten (10, 11; 30, 31) in einer Ebene parallel zu den Seitenwänden wirkende Kräfte aufnehmende Querelemente (40) erstrecken, die in Eingriff mit den Verankerungsöffnungen (101; 301) stehende Kragen (404; 402) aufweisen, und daß die Kragen (402, 404) der in Eingriff mit der mittleren Containereinheit (10, 11) stehenden Querelemente (40) gegeneinander höhenversetzt sind.

7. Transporteinheit nach Anspruch 6, **dadurch gekennzeichnet,** daß die Containereinheiten (10, 11; 20, 21; 30, 31) jeweils zwei Container enthalten und daß Querelemente (40) mit höhenversetzten Kragen (402, 404) in die oberen seitlichen Verankerungsöffnungen (101, 116) beider Container (10, 11) der mittleren Containereinheit (10, 11) eingesetzt sind.

8. Transporteinheit nach Anspruch 3 oder 4, **dadurch gekennzeichnet,** daß die Container jeder Containereinheit (10, 11, 20, 21; 30, 31) mit eine zwischen ihren Kragen (602, 605) liegende Platte (601, 601′) aufweisenden Mittelkopplungselementen (60, 60′) gekoppelt sind und daß die Dicke der Platten (601′) einer Lage von Mittelkopplungselemente (60) der mittleren Containereinheit (60, 61) von der Dicke der Platten (601) der entsprechenden Lagen von Mittelkopplungselemente (60) der äußeren Containereinheiten (20, 21; 30, 31) abweicht.

9. Transporteinheit nach Anspruch 8, **dadurch gekennzeichnet,** daß in die oberen seitlichen Verankerungsöffnungen (101) desjenigen Containers (10) der mittleren Containereinheit (10, 11) und die benachbarten seitlichen Verankerungsöffnungen (301) der entsprechenden Container (30) der äußeren Containereinheiten (30, 31), die in Eingriff mit den unteren Verriegelungsköpfen (603) der Lage von unterschiedlich dicke Platten (601; 601′) aufweisenden Mittelkopplungselementen (60; 60′) stehen, in einer Ebene parallel zu den Seitenwänden wirkende Kräfte aufnehmende Querelemente (40) eingesetzt sind, die in Eingriff mit den Verankerungsöffnungen (101, 301) stehende Kragen (404, 402) aufweisen, und daß die Kragen (402, 404) jedes der Querelemente (40) um die Differenz der Plattendicke der Mittelkopplungselemente (60, 60′) höhenversetzt sind.

10. Transporteinheit nach Anspruch 8, **dadurch gekennzeichnet,** daß in die unteren seitlichen Verankerungsöffnungen (111) des in Eingriff mit den oberen Verriegelungsköpfen (606′) von Mittelkopplungselementen (60′) der unterschiedlich dicke Platten aufweisenden Lage von Mittelkopplungselementen (60, 60′) stehenden Containers (11) der mittleren Containereinheit (10, 11) und in die benachbarten unteren seitlichen Verankerungsöffnungen (311) der entsprechenden Container (31) der äußeren Containereinheiten (20, 21; 30, 31) in einer Ebene parallel zu den Seitenwänden wirkende Kräfte aufnehmende Querelemente (50) eingesetzt sind, die jeweils mit auf gleicher Höhe liegenden Kragen (502, 504) in Eingriff mit den jeweils benachbarten seitlichen Verankerungsöffnungen (311; 111) stehen.

11. Transporteinheit nach einem der Ansprüche 4 bis 6, 8 oder 10, **dadurch gekennzeichnet,** daß in zwei Lagen von Containern nur in die unteren seitlichen Verankerungsöffnungen (111; 311) der oberen Container (10; 30) Querelemente (40; 50) eingesetzt sind und daß in drei der vier einem Querelement (40; 50) benachbarten, stirnseitigen Verankerungsöffnungen Verriegelungsköpfe eingreifen, die auf einem gemeinsamen, starren Trägerteil befestigt sind.
